# EUROPÄISCHE PATENTANMELDUNG

(11) **EP 0 220 406 A1**
(43) Veröffentlichungstag der Anmeldung: **06.05.1987**
(21) Anmeldenummer: 86111254.8
(22) Anmeldetag: 14.08.1986
(51) Int. Cl.: A44C 11/02

(54) **Verschluss für Kolliers, Ketten, Armreifen od.dgl.**

(30) Priorität: 31.08.1985 DE 8524985 U
(71) Anmelder: Hammer & Söhne, J.E., D-7530 Pforzheim (DE)
(72) Erfinder: Essert, Wilfried, D-7530 Pforzheim-Huchenfeld (DE)
(74) Vertreter: Lichti, Heiner, Dipl.-Ing.

(57) **Zusammenfassung**

Ein Verschluß (1) für Kolliers, Ketten, Armbänder od.dgl., besteht aus einem Schloßkasten (2), einem in diesen einrastenden Schnepper (3) aus zwei im wesentlichen U-förmig gebildeten Schenkeln (9, 10) von denen einer wenigstens eine Rastnase und ein Drückerteil (13) zum Öffnen des Verschlusses aufweist und einem an dem Schloßkasten angeordneten Bügel (5). In den Bügel ist der Schnepper mit seinem U-förmigen Umbug (11) in einer von der Schließbewegung abweichenden Richtung einhängbar. Der Steg (18) des Bügels (5) befindet sich nach Umlegen des Schneppers in die Schließrichtung und Verbringen desselben in die Schließlage zwischen den Schenkeln (9, 10) des Schneppers (3). Der Bügel (5) ist innerhalb des Schloßkastens (2) in Schließrichtung verschiebbar geführt, so daß der Schnepper in der Schließlage nicht mehr sichtbar ist und auch eine äußerlich sichtbare Sicherung entfällt.

## Beschreibung

Die Erfindung betrifft einen Verschluß für Kolliers, Ketten, Armbänder od. dgl., bestehend aus einem Schloßkasten und einem in diesen einrastenden Schnepper aus zwei im wesentlichen U-förmig gebildeten Schenkeln, von denen einer wenigstens eine Rastnase und ein Drückerteil I zum Öffnen des Verschlusses
aufweist, sowie einem an dem Schloßkasten angeordneten Bügel, in den der Schnepper mit seinem U-förmigen Umbug in einer von der Schließbewegung abweichenden Richtung einhängbar ist und dessen Steg sich nach Umlegen des Schneppers in die Schließrichtung und Verbringung desselben in die Schließlage zwischen den Schenkeln des Schneppers befindet.

Verschlüsse für Ketten oder dgl. bestehen im allgemeinen aus einem Schloßkasten und einem in den schloßkasten einzuführenden und darin verrastbaren Schnepper. Der Schloßkasten weist ein Gehäuse auf, das zumindest an seiner einen Stirnseite eine Öffnung besitzt, durch die der Schnepper eingeführt wird. Der Schnepper ist ein U-förmig gebogener Blechstreifen, dessen federnde Schenkel im wesentlichen parallel zueinander liegen. Der eine Scherkel ist mit einer Rastnase versehen, die in der Schließlage des Schneppers hinter ein sich im Schloßkasten befindliches Schließblech greift. Außerdem weist dieser Schenkel des Schneppers ein Drückerteil auf, über das die Schenkel entgegen ihrer Federkraft zusammengedrückt werden, um die Verrastung des Schneppers im Schloßkasten zu lösen. Der andere Schenkel weist an seinem Ende eine Befestigungsvorrichtung auf ,mit der das eine Ende der Kette od. dgl. verbunden ist. Das andere Kettenende ist mit der der Öffnung gegenüberliegenden Stirnseite des Schloßkastens verbunden.

Ein Verschließen der Kette erfolgt dadurch, daß der Schnepper durch die Öffnung des Schloßkastens so weit eingeführt wird, bis die zunächst zurückweichende Rastnase des einen Schenkel des Schneppers hinter dem Schließblech verrastet. Diese Verrastung gewährt eine sichere Festlegung des Schneppers im Schloßkasten, so daß sich der Verschluß bei Einwirken von Zugkräften auf die Kette nicht öffnet. Ein Öffnen kann nur dadurch erfolgen, daß der die Rastnase aufweisende Schenkel des Schneppers an dem Drückertei I gegen den anderen Schenkel gedrückt wird, so daß sich die Verrastung von Rastnase und Schließblech löst, und der Schnepper nun aus dem Schloßkasten herausgezogen werden kann.

Verschlüsse dieser Art bieten jedoch keine Sicherheit gegen unbeabsichtigtes Öffnen durch einen unbeabsichtigt oder umseitig auf das aus dem Schloßkasten gewöhnlich vorragende Drückerteil wirkenden Druck. Dieses Problem kann entweder dadurch gelöst werden, daß das Drückerteil bündig mit dem Schloßkasten abschließt oder das den Schloßkasten überragende Drückerteil zwischen Sicherheitsstutzen angeordnet wird, die den Schloßkasten ebenfalls um die gleiche Höhe wie das Drückerteil überragen. Dadurch wird ein unbeabsichtigtes Eindrücken des Drückerteils und somit ein Lösen des Verschlusses weitgehend verhindert. Eine weitere Sicherung kann durch eine am Schloßkasten seitlich angebrachte "Sicherungsacht" erfolgen. Diese Sicherungsacht, die ausschließlich als zusätzliche Sicherung an Kettenverschl üssen verwendet wird, weist die Form einer Acht auf und ist mit ihrem einen Ende in einem Scharnier am Schloßkasten gelagert. Mit ihrem anderen Ende wird sie bei eingeschobenem Schnepper über eine sich seitlich am Schnepper befindende Kugel gedrückt und an dieser verrastet.

Sicherungsvorrichtungen nach Art dieser Sicherungsacht verhindern zwar ein versehentliches Öffnen des Verschlusses, indem sie den Schnepper in seiner Position halten, haben jedoch den Nachteil, daß sie meist als störend empfunden werden, da sie das äußere Erscheinungsbild des Verschlusses beeinträchtigen. Zudem kann der Schnepper nicht im Schloßkasten eingesenkt werden, da jedenfalls die seitlichen Widerlager für die Sicherung außerhalb des Schloßkastens liegen müssen.

Eine weitere Möglichkeit der Sicherung des Schneppers ist eine Art Fanghaken in Form eines im Schloßkasten festgelöteten Bügels. Dieser Bügel überragt die Stirnseite des Schloßkastens um einen gewissen Betrag, so daß der eine Schenkel des Schneppers in den Bügel eingeführt werden kann und sich dessen Steg nach VErschwenken des Schneppers und Einschieben in die Rastlage zwischen den Schenkeln des Schneppers befindet. Wird der Schnepper durch umseitigen oder unbeabsichtigten Druck auf das Drückertei I entrastet, so kann er zwar durch Zug an der Kette od. dgl., aber auch durch deren Eigengewicht aus dem Schloßkasten herausgleiten, doch wird er dadurch abgefangen, daß er mit seinem U-förmigen Umbug am Steg des Bügels hängenbleibt. Erst durch ein zusätzliches bewußtes Verschwenken des Schneppers kann der Schnepper aus dem Bügel ausgefädelt und die Kette vollständig geöffnet werden. Diese Verschlüsse haben jedoch den Nachteil, daß der Schnepper so ausgebildet sein muß, daß er den den Schloßkasten überragenden Bügel überdeckt, und dadurch selbst im Schloßkasten nicht mehr versenkbar ist. Auch ist von Nachteil, daß bei eng anliegenden Ketten, Kolliers, Armbändern od. dgl. das Verschwenken des Schneppers in die Position zum Ausfädeln wegen der geringen Bewegungsfreiheit sehr umständlich ist und viel Geschicklichkeit erfordert.

Der Erfindung liegt daher die Aufgabe zugrunde, einen Verschluß vorzuschlagen, dessen Schnepper gänzlich im Schloßkasten versenkbar, mit einer äußerlich nicht erkennbaren Sicherung versehen ist und der sich zudem problemlos öffnen läßt.

Die Aufgabe wird dadurch gelöst, daß der Bügel innerhalb des Schloßkastens in Schließrichtung verschiebbar geführt ist.

Der Schloßkasten weist als zusätzliche Sicherung des Schneppers einen im Schloßkasten verschiebbaren Bügel auf, der den Umbug des Schneppers hintergreift und dadurch ein unbeabsichtigtes Trennen von Schloßkasten und Schnepper verhindert. Zum Schließen des Verschlusses wird der Schnepper vor dem Einschieben in Schließrichtung in den sich in seiner äußeren Lage befindenden Bügel eingehängt, wobei der freie, das Drückerteil aufweisende Schenkel des Schneppers in einer von der Schließbewegung abweichenden Richtung in den Bügel eingeführt wird, so daß sich anschließend der Bügelsteg zwischen den Schenkeln des Schneppers befindet. Nach Umlegen des Schneppers in Schließrichtung wird dieser nun in den Schloßkasten eingeschoben und darin verrastet. Dabei nimmt der Schnepper den Bügel bis zu dessen Schließstellung in de₁ Schloßkasten mit. Ein versehentliches Betätigen des Drückerteils des Schneppers bewirkt zwar eine Entriegelung der Verrastung, so daß sich der Schnepper aus dem Schloßkasten bewegen und dessen U-förmiger Umbug den Bügel an seinem Steg bis zur äußeren Lage des Bügels mitnehmen kann. Der Bügel verhindert aber eine vollständige Trennung des Verschlusses, da in dieser Stellung die Bewegung des Schneppers durch den Bügel begrenzt ist. Eine vollständige Trennung kann nur dadurch erfolgen, daß der Schnepper in eine von der Zugrichtung der Kette abweichende Richtung verschwenkt und quer dazu bewegt wird, bis er von dem Bügel freikommt. Aufgrund der Verschieblichkeit befindet sich der Bügel in der Schließlage des Verschlusses innerhalb des Schloßkastens, so daß der Schnepper - wie beim sonstigen Stand der Technik - mit dem Schloßkasten bündig abschließen kann. Eine zusätzliche Sicherung des Schneppers am Schloßkasten, wie z. B. eine Sicherungsacht, kann somit entfallen.

Der im Schloßkasten beweglich geführte Bügel hat zudem den Vorteil, daß durch ihn beim Öffnen die Länge der Kette bzw. des Kolliers um das Maß der Verschiebbarkeit des Bügels vergrößert wird, so daß der Schnepper auch bei eng anliegenden Kolliers bzw. Armreifen leichter in den Bügel geführt (Schließvorgang) oder ausgehängt (Öffnungsvorgang) werden kann.

Eine vorteilhafte Ausbildung des Verschlusses sieht vor, daß der Schnepper an seinem außenliegenden Ende einen in Schließrichtung auf den Bügelsteg wirkenden Mitnehmer aufweist derart, daß beim Bewegen des Schneppers in Schließrichtung der Mitnehmer den Bügel in den Schloßkasten schiebt, während beim Öffnen der Umbug der Schenkel des Schneppers den Bügel aus dem Schloßkasten in seine äußere Lage mitnimmt. Ein Verbringen des Bügels in die Schl ießlage bzw. in die Öffnungslage erfordert somit keinen zusätzlichen Aufwand sondern erfolgt gleichzeitig mit dem Verschieben des Schneppers.

Eine Ausführungsform des Verschlusses sieht vor, daß der Bügel in einem Schließblech des Schloßkastens, hinter das der Schnepper einrastet, verschiebbar geführt ist. Dies hat den Vorteil, daß die Führungen des Bügels nicht an der Innenwand des nur einseitig offenen Schloßkastens, und deshalb auf komplizierte Art und Weise angebracht werden müssen, sondern das nachträglich einzusetzende Schließblech mit den Führungen versehen werden kann.

Vorteilhaft ist das Schließblech innerhalb des Schloßkastens mit Abstand von desen Stirnseite angeordnet. Dieser Abstand erlaubt es, daß der ganze Bügel innerhalb des Schloßkastens unterbringbar, und zudem der Schnepper gänzlich einschiebbar ist.

Gemäß einer vorteilhaften Ausführungsform weist das Schließblech eine zentrale Öffnung für den Schnepper und zwei seitliche Öffnungen zur Führung der Schenkel des Bügels auf. Die zentrale Öffnung des Schließbleches hat im wesentlichen die Form eines Rechtecks, wobei zusätzlich an einer Rechteckseite eine Aussparung angebracht ist, hinter die, nach Einschieben des Schneppers, die Rastnase des einen Schenkels des Schneppers greift. Die seitlichen Öffnungen dienen zur Führung des Bügels, wobei ledigl ich die beiden Schenkel des Bügels durch die Öffnungen geführt werden. Der Bügelsteg erstreckt sich quer über die zentrale Öffnung, so daß er bei eingeschobenem Schnepper zwischen dessen beiden Schenkel zu liegen kommt.

Mit Vorteil weisen die Schenkel des Bügels zumindest im Bereich ihrer freien Enden Abbiegungen als Anschläge für die äußere Lage des Bügels auf. Diese Anschläge verhindern ein Herausziehen des Bügels aus seinen Führungen, so daß der Bügel eine definierte äußere Lage aufweist. Diese Abbiegungen an den freien Enden der Schenkel des Bügels sind leicht herzustellen, da der Bügel in die Führungen des noch nicht in den Schloßkasten eingesetzten Schließbleches eingesetzt wird.

Gemäß einem weiteren Ausführungsbeispiel weisen die Schenkel des Bügels nahe dem Bügelsteg Einbiegungen zum Fixieren des Bügels in der Schließlage auf. Diese Einbiegungen definieren die genaue Schließlage des Bügels bei eingeschobenem Schnepper, und bewirken in der Schließlage des Schneppers eine leichte Verspannung der Schenkel in ihren Führungen, so daß der Bügel spielfrei gehalten wird, und dadurch keine Klappergeräusche oder dgl. verursacht. Diese Einbiegungen an den Schenkeln halten den Bügel in seiner Schließlage so, daß er nur durch leichten Zug aus dieser Lage bewegt werden kann. Dies hat den Vorteil, daß ein versehentlicher Druck auf das Drückerteil des Schneppers nicht sofort dessen Freigabe zur Folge hat, da der Schnepper zusätzlich von dem Bügel in der Schließlage gehalten wird. Erst durch zusätzlichen Zug in Kettenrichtung wird der Bügel und damit der Schnepper aus der Schließlage bewegt. Zum Fixieren des Bügels in seiner Schließ- bzw. Öffnungslage können die Schenkel des Bügels anstatt mit Ab- bzw. Einbiegungen z. B. auch mit Rastausnehmungen oder dergleichen versehen sein.

Gemäß einer vorteilhaften Ausführungsform sind das Drückerteil und der Mitnehmer an jeweils einem Schenkel des Schneppers angeordnet. Die das Schließblech hintergreifenden Rastnasen des einen Schenkels des Schneppers sind als seitliche Absätze ausgebildet, wobei diese Absätze unter Federkraft neben der zusätzlichen Aussparung der im wesentlichen rechteckförmigen Öffnung einrasten und dadurch der das Drückertei aufweisende Schenkel hinter dem Schl ießblech im Schloßkasten festgelegt ist. Der andere Schenkel weist an seinem freien Ende den Mitnehmer auf, der beim Einführen des Schneppers in den Schloßkasten am Steg des Bügels angreift und diesen während der Einschubbewegung des Schneppers von seiner äußeren Lage in die Schließlage überführt.

Eine Einsparung des Anschlußstücks für das eine Ende der Kette wird dadurch erreicht, daß der Mitnehmer für den Bügel zugleich zum Anschluß des einen Endes des Kolliers, der Kette oder des Armreifs dient.

Ein Ausführungsbeispiel des in den Schloßkasten eingeführten Schneppers sieht vorteilhaft vor, daß der Mitnehmer in der Schließstellung mit der Stirnseite des Schloßkastens bündig abschließt, bzw. innerhalb der Stirnseite liegt, so daß die Befestigung des Kolliers, der Kette od. dgl. nicht sichtbar ist. Der in den Schloßkasten eingeführte Schnepper ist äußerlich nicht mehr erkennbar, so daß vom gesamten Verschluß nur der Schloßkasten sichtbar ist, und dieser entsprechend der gewünschten Erscheinungsform ausgebildet werden kann.

Weitere Einzelheiten und Vortei le der Erfindung ergeben sich aus der nachfolgenden Beschreibung, in der ein Ausführungsbeispiel der Erfindung unter Bezugnahme auf die Zeichnung im einzelnen erläutert ist. Es zeigen:
Fig. 1 den Verschluß mit eingeschobenem Bügel und eingehängtem Schnepper in Draufsicht;
Fig. 2 einen Schnitt II - II gemäß Figur 3 ohne Schnepper;
Fig. 3 den Verschluß mit ausgezogenem Bügel und eingehängtem Schnepper in Seitenansicht;
Fig. 4 eine Seitenansicht des Verschlusses mit Bügel und Schnepper in Schließstellung;
Fig. 5 das Schließblech im Schnitt V - V gem. Fig. 1;
Fig. 6 einen Schnitt VI - VI gem. Fig. 1 ohne Schnepper.

Figur 1 zeigt den erfindungsgemäßen Verschluß 1 bestehend aus Schloßkasten 2 und Schnepper 3. Der Schloßkasten 2 weist Stirnseiten 6, 7 auf, wobei durch die Stirnseite 6 der Schnepper 3 eingeführt wird und an der Stirnseite 7 eine Befestigungsvorrichtung 8 für das eine Ende der Kette od. dgl. vorgesehen ist, deren anderes Ende am Schnepper 3 befestigt ist. Der Schloßkasten 2 weist ferner ein innenliegendes Schließblech 4 auf, an dem der Bügel 5 in Führungen 22 verschieblich ist.

Die Figuren 2 und 3 zeigen den Verschluß 1 mit ausgezogenem Bügel 5 und eingehängtem Schnepper 3 (Fig. 3). Der Schnepper 3 besteht aus zwei im wesentlichen parallelen Schenkeln 9, 10, die über einen Umbug 11 verbunden sind. Das freie Ende des Schenkels 10 weist seitliche Absätze 12 auf, die der Verrastung des Schneppers im Schloßkasten dienen. Weiterhin ist am freien Ende des Schenkels 10 ein Drückerteil 13 vorgesehen, mit dem der Schenkel 10 entgegen seiner Federwirkung für eine Entrastung betätigt wird. Das Ende des Schenkels 9 weist einen Mitnehmer 14 für die Verbringung des Bügels 5 in die Schließlage auf, an dem auch das andere Ende der Kette befestigt werden kann.

In Fig. 4 ist die Schließlage des Verschlusses 1 dargestellt, wobei der Schnepper 3 und der t3ügel 5 derart im Schloßkasten ? angeordnet sind, daß der Mitnehmer 14 bündig mit der Stirnseite 6 des Schloßkastens 2 abschl ießt und lediglich das Drückertei I 13 teilweise aus der Aussparung 15 des Schloßkastens 2 hervorsteht.

Fig. 5 zeigt das Schließblech 4 mit seiner zentralen, im wesentlichen rechteckigen Öffnung 16 durch die der Schnepper 3 eingeführt wird und der in der Schließlage des Schneppers 3 als Sitz für den Schenkel 10 dienenden Aussparung 17 sowie den den Bügel 5 lagernden Führungen 22. Fig. 6 zeigt das Schließblech 4 und den die rechteckige Öffnung 16 übergreifenden Bügel 5 in eingebautem Zustand.

Das Schließen der Kette od. dgl. erfolgt dadurch, daß der Schenkel 10 des Schneppers 3 in den ausgezogenen Bügel 5 eingeführt wird, so daß der Steg 18 des Bügels 5 im Umbug 11 des Schneppers 3 zu liegen kommt (Fig. 3). Nach Verschwenken des Schneppers 3 in die Schließrichtung (Kettenrichtung) wird dieser in die zentrale Öffnung 16 des Schloßkastens 2 eingeführt. Der Mitnehmer 14 drückt dabei den Bügel 5 in die Schließlage (Fig. 4) wobei der Bügel 5 in dieser Lage über die an seinen Schenkeln 19 befindlichen Einbiegungen 20 (Fig. 1) gehalten wird. In dieser Schließstellung verrasten die seitlichen Ansätze 12 des Schenkels 10 hinter dem Schließblech 4 (Fig. 4), so daß der Schenkel 10 mit seiner restlichen Breite in der Aussparung 17 liegt.

Ein versehentliches Betätigen des den Schlo ßkasten 2 wenig überragenden Drückertei Is 13 bewirkt zwar ein Lösen der Verrastung von Schnepper 3 und Schließblech 4, so daß der Schnepper 3 aus der Öffnung 16 gezogen werden kann. Da der Schnepper 3 mit seinem Umbug 11 den Steg 18 des Bügels 5 umgreift wird auch dieser aus seiner Schließlage soweit gezogen, bis die Abbiegungen 21 der Schenkel 19 am Schließblech 4 anliegen. Durch weiteren Zug in Richtung der Kette läßt sich der Verschluß 1 nicht öffnen, da der Schnepper 3 von dem Bügel 5 nur durch eine von der Schließ- bzw. Kettenrichtung abweichende Bewegung gelöst werden kann.

Leicht zu erkennen ist die durch den ausgezogenen Bügel 5 vergrößerte Länge der Kette, so daß ein Einfädeln des Schneppers 3 in den Bügel 5 bei enganliegenden Kolliers bzw. Armreifen, wie auch ein Aushängen möglich ist.

## Patentansprüche

1. Verschluß für Kolliers, Ketten, Armbänderod. dgl., bestehend aus einem Schloßkasten und einem in diesen einrastenden Schnepper aus zwei im wesentlichen U-förmig gebildeten Schenkeln, von denen einer wenigstens eine Rastnase und ein Drückerteil zum Öffnen des Verschlusses aufweist, sowie einem an dem Schloßkasten angeordneten Bügel , in den der Schnepper mit seinem U-förmigen Umbug in einer von der Schließbewegung abweichenden Richtung einhängbar ist und dessen Steg sich nach Umlegen des Schneppers in die Schließrichtung und Verbringung desselben in die Schließlage zwischen den Schenkeln des Schneppers befindet, dadurch gekennzeichnet, daß der Bügel (5) innerhalb des Schloßkastens (2) in Schließrichtung verschiebbar geführt ist.

2. Verschluß nach Anspruch 1, dadurch gekennzeichnet, daß der Schnepper (3) an seinem außenliegenden Ende einen in Schließrichtung auf den Bügel steg (18) wirkenden Mitnehmer (14) aufweist, derart, daß beim Bewegen des Schneppers (3) in Schließrichtung der Mitnehmer (14) den Bügel (15) in den Schloßkasten (2) schiebt, während beim Öffnen der Umbug (11) der Schenkel (9, 10) des Schneppers (3) den Bügel (5) aus dem Schloßkasten (2) in seine äußere Lage mitnimmt.

3. Verschluß nach Anspruch 1 oder 2, dadurch gekennzeichnet, daß der Bügel (5) in einem Schließblech (4) des Schloßkastens (2), hinter das der Schnepper 3 einrastet, verschiebbar geführt ist.

4. Verschluß nach einem der Ansprüche 1 bis 3, dadurch gekennzeichnet, daß das Schließblech (4) innerhalb des Schloßkastens (2) mit Abstand von dessen Stirnseite (6) angeordnet ist.

5. Verschluß nach einem der Ansprüche 1 bis 4, dadurch gekennzeichnet, daß das Schließblech (4) eine zentrale Öffnung (16) für den Schnepper (3) und zwei seitliche Öffnungen (22) zur Führung der Schenkel (19) des Bügels (5) aufweist.

6. Verschluß nach einem der Ansprüche 1 bis 5, dadurch gekennzeichnet, daß die Schenkel (19) des Bügels (5) zumindest im Bereich ihrer freien Enden Abbiegungen (21) als Anschläge für die äußere Lage (5) aufweisen.

7. Verschluß nach einem der Ansprüche 1 bis 6, dadurch gekennzeichnet, daß die Schenkel (19) des Bügels (5) nahe dem Bügelsteg (18) Einbiegungen (20) zum Fixieren des Bügels (5) in der Schließlage aufweisen.

8. Verschluß nach einem der Ansprüche 1 bis 7, dadurch gekennzeichnet, daß das Drückertei I (13) und der Mitnehmer (14) an jeweils einem Schenkel (9 bzw. 10) des Schneppers (3) angeordnet sind.

9. Verschluß nach einem der Ansprüche 1 bis 8, dadurch gekennzeichnet, daß der Mitnehmer (14) für den Bügel (5) zugleich zum Anschluß des einen Endes des Kolliers, der Kette oder des Armreifs dient.

10. Verschluß nach einem der Ansprüche 1 bis 9, dadurch gekennzeichnet, daß der Mitnehmer (14) in der Schließstellung mit der Stirnseite (6) des Schloßkastens (2) bündig abschließt bzw. innerhalb der Stirnseite (6) liegt, so daß die Befestigung des Kolliers, der Kette oder dergleichen nicht sichtbar ist.
